# EUROPÄISCHE PATENTSCHRIFT

(11) **EP 1 001 863 B1**
(45) Veröffentlichungstag und Bekanntmachung des Hinweises auf die Patenterteilung: **15.05.2002**
(21) Anmeldenummer: 98959704.2
(22) Anmeldetag: 02.10.1998
(51) Int. Cl.: B24B 15/02, F02M 61/16, B24B 33/02, B24B 37/02, F02M 51/06

(54) **VERFAHREN ZUR HERSTELLUNG EINES VENTILSITZKÖRPERS FÜR EIN BRENNSTOFFEINSPRITZVENTIL UND BRENNSTOFFEINSPRITZVENTIL**
METHOD FOR PRODUCING A VALVE SEAT BODY FOR A FUEL INJECTION VALVE, AND CORRESPONDING FUEL INJECTION VALVE
PROCEDE DE FABRICATION D'UN SIEGE DE SOUPAPE POUR VALVE D'INJECTION DE CARBURANT, ET VALVE D'INJECTION DE CARBURANT AINSI OBTENUE

(30) Priorität: 20.12.1997 DE 19757117
(43) Veröffentlichungstag der Anmeldung: 24.05.2000
(73) Patentinhaber: ROBERT BOSCH GMBH, 70442 Stuttgart (DE)
(72) Erfinder: STIER, Hubert, 71679 Asperg (DE)
(86) Internationale Anmeldenummer: DE9802928
(87) Internationale Veröffentlichungsnummer: WO9932259

(56) Entgegenhaltungen:
- DE-A- 4 418 228
- DE-A- 19 602 068
- US-A- 5 285 969
- PATENT ABSTRACTS OF JAPAN vol. 097, no. 007, 31. Juli 1997 & JP 09 068134 A (HITACHI LTD), 11. März 1997

## Beschreibung

### Stand der Technik

Die Erfindung geht aus von einem Verfahren zur Herstellung eines Ventilsitzkörpers mit einem Ventilsitz für ein Brennstoffeinspritzventil nach dem Oberbegriff des Anspruchs 1 bzw. von einem Brennstoffeinspritzventil nach dem Oberbegriff des Anspruchs 9. Ein solches Verfahren und ein solches Ventil sind aus US 5 285 969 A bekannt.

Aus der DE-OS 40 37 952 ist bereits ein Brennstoffeinspritzventil mit einem Ventilsitzkörper bekannt, der u.a. eine Führungsbohrung und einen Ventilsitz aufweist. Die Führungsbohrung dient der Führung einer axial beweglichen Ventilnadel, an der ein als Kugel ausgebildeter Ventilschließkörper vorgesehen ist. Diese Kugel wirkt mit dem sich in stromabwärtiger Richtung kegelstumpfförmig verjüngenden Ventilsitz zusammen und bildet mit diesem ein Dichtsitzventil. In der stromaufwärts des Ventilsitzes liegenden Führungsbohrung wechseln sich über ihren Umfang Führungsabschnitte und Brennstoffkanäle ab. Bei einem solchen bekannten Ventilsitzkörper werden sowohl die Führungsabschnitte als auch der Ventilsitz mittels Schleifen nach dem Umformen (Massivumformen, Drehen) nachbearbeitet. Die zeitlich und werkzeugmäßig getrennt von der Bearbeitung des Ventilsitzes ablaufende Bearbeitung der Führungsabschnitte erfolgt dabei mittels relativ ungenauen Innenrundschleifen. Bei dem Innenrundschleifen wird ein Schleifstift in die Führungsbohrung eingebracht, mit dem unter Rotation die Führungsabschnitte bearbeitet werden. Auch der Ventilsitz wird mittels Schleifen feinbearbeitet, wobei je nach den Anforderungen noch eine zusätzliche Nachbearbeitung durch Honen erfolgen muß. Um eine hohe Rundlaufgenauigkeit bei optimalem Dichtverhalten zu erreichen, sind mehrere Bearbeitungswerkzeuge sowie zeitlich aufeinanderfolgende Feinbearbeitungsschritte nötig.

Bekannt ist z.B. aus der DE-OS 196 02 068 ein Verfahren zur Herstellung von rotationssymmetrischen Ventilsitzflächen mit hoher Oberflächengüte an Ventilen, bei dem eine oben beschriebene Nachbearbeitung des Ventilsitzes mittels eines kugelförmigen Werkzeugkörpers vorgenommen wird. Dabei ist der kugelförmige Werkzeugkörper mit einem Durchmesser ausgebildet, der kleiner als der Querschnitt der Führungsöffnung im zu bearbeitenden Ventilsitzkörper ist, so daß nur die unmittelbare Ventilsitzfläche feinbearbeitet wird. Die Öffnungsweite der Führungsöffnung muß zwangsläufig größer sein als der Durchmesser des kugelförmigen Werkzeugs, da ansonsten das Werkzeug überhaupt nicht durch die axial recht lange Führungsöffnung bis zur Ventilsitzfläche in den Ventilsitzkörper eintauchen könnte. In einer solchen zylindrischen Führungsöffnung liegt außerdem für die Feinbearbeitung ein so großes Zerspanungsvolumen vor, daß ein kugelförmiger Werkzeugkörper für den Führungsbereich nicht einsetzbar ist.

Des weiteren ist bereits aus der DE-OS 195 37 382 ein Brennstoffeinspritzventil bekannt, das einen Ventilsitzkörper sowie einen davon stromaufwärts liegenden scheibenförmigen Führungskörper aufweist. Der Führungskörper besitzt dabei eine wenigstens teilweise kalottenförmig gewölbte innere Führungsöffnung für ein kugelförmiges Ventilglied. Der Ventilsitzkörper und der Führungskörper werden jeweils getrennt voneinander an ihren exakt herzustellenden inneren Öffnungen feinbearbeitet. Dies erfolgt ebenfalls mit verschiedenen Bearbeitungswerkzeugen in unterschiedlichen Aufspannungen.

### Vorteile der Erfindung

Das erfindungsgemäße Verfahren zur Herstellung eines Ventilsitzkörpers mit einem Ventilsitz für ein Brennstoffeinspritzventil mit den Merkmalen des Anspruchs 1 hat den Vorteil, daß in einfacher Art und Weise mit geringem Material-, Zeit- und Werkzeugaufwand äußerst exakt sowohl Führungsabschnitte als auch ein Ventilsitzbereich in einem Ventilsitzkörper feinbearbeitet werden. Von besonderem Vorteil ist dabei, daß nur ein einziges Bearbeitungswerkzeug, nämlich eine sehr genau ausgeformte sogenannte Masterkugel, für die Feinbearbeitung der verschiedenen Bereiche benötigt wird, die zudem in idealer Weise zeitgleich erfolgt.

Durch die in den Unteransprüchen aufgeführten Maßnahmen sind vorteilhafte Weiterbildungen und Verbesserungen des im Anspruch 1 angegebenen Herstellverfahrens möglich.

Besonders vorteilhaft ist es, zur Feinbearbeitung der Führungsabschnitte und des Ventilsitzes ein Kugelhonen bzw. Kugelfeinschleifen oder Kugelläppen anzuwenden. Mit diesen Verfahren sind minimale Materialabträge an den gewünschten Stellen im Ventilsitzkörper erzielbar, so daß verglichen mit bekannten Schleifverfahren nur sehr geringe Zerspanungsvolumina vorliegen, die sich durch die flächenmäßig sehr kleinen Führungsabschnitte ergeben.

Mit dieser Bearbeitungstechnologie werden gewünschte minimale Wölbungen an den Führungsabschnitten erzeugt, die einen Radius aufweisen, der dem Radius der Masterkugel entspricht. In vorteilhafter Weise sind die Führungsabschnitte von vornherein in axialer Richtung und in Umfangsrichtung schmal und damit kleinflächig ausgeführt, so daß diese optimal exakt mit der Masterkugel bearbeitet werden können. So werden in vorteilhafter Weise Rundlaufgenauigkeiten erreicht, wie sie bei bekannten Kegel/Kugel-Dichtsitzanordnungen mit vergleichbar geringem Aufwand nicht erzielbar sind.

Das erfindungsgemäße Brennstoffeinspritzventil mit den Merkmalen des Anspruchs 9 hat den Vorteil, daß ein Ventilsitzkörper mit einem Ventilsitzbereich und einem Führungsbereich besonders einfach und kostengünstig feinbearbeitet werden kann, und dies mit einer extrem hohen Qualität bezüglich Rundlaufgenauigkeit und Dichtheit. In vorteilhafter Weise sind dazu Führungsabschnitte im Führungsbereich von vornherein in axialer Richtung und in Umfangsrichtung schmal und damit kleinflächig ausgeführt, so daß diese optimal exakt mit einer Masterkugel als Bearbeitungswerkzeug bearbeitet werden können.

### Zeichnung

Ein Ausführungsbeispiel der Erfindung ist in der Zeichnung vereinfacht dargestellt und in der nachfolgenden Beschreibung näher erläutert. Es zeigen Figur 1 ein Brennstoffeinspritzventil mit einem speziell ausgeformten, erfindungsgemäß hergestellten Ventilsitzkörper im Schnitt, Figur 2 den Ventilsitzkörper mit einer sogenannten Masterkugel, Figur 3 eine Draufsicht auf den Ventilsitzkörper mit einem darin befindlichen und mit dem Ventilsitz zusammenwirkenden kugelförmigen Ventilschließkörper und Figur 4 eine Draufsicht nur auf den Ventilsitzkörper mit nicht maßstäblicher Kenntlichmachung der Berührungsstellen des Ventilschließkörpers im Ventilsitzkörper.

### Beschreibung der Ausführungsbeispiele

In der Figur 1 ist als ein Ausführungsbeispiel ein elektromagnetisch betätigbares Ventil in der Form eines Einspritzventils für Brennstoffeinspritzanlagen von gemischverdichtenden fremdgezündeten Brennkraftmaschinen teilweise dargestellt. Das Ventil hat einen rohrförmigen Ventilsitzträger 1, in dem konzentrisch zu einer Ventillängsachse 2 eine Längsbohrung 3 ausgebildet ist. In der Längsbohrung 3 ist eine axial bewegliche Ventilnadel 6 angeordnet.

Die elektromagnetische Betätigung des Ventils erfolgt in bekannter Weise. Zur axialen Bewegung der Ventilnadel 6 und damit zum Öffnen entgegen der Federkraft einer Rückstellfeder 8 bzw. Schließen des Ventils dient ein nur teilweise dargestellter elektromagnetischer Kreis mit einer Magnetspule 10, einem Kern 11 und einem Anker 12. Die Ventilnadel 6 wird von dem Anker 12, einem kugelförmigen Ventilschließkörper 13 und einem diese beiden Einzelteile verbindenden Verbindungsteil 14 gebildet, wobei das Verbindungsteil 14 eine rohrförmige Gestalt aufweist. Die Rückstellfeder 8 stützt sich mit ihrem unteren Ende an der oberen Stirnfläche des Verbindungsteils 14 ab. Der Anker 12 ist mit dem dem Ventilschließkörper 13 abgewandten Ende des Verbindungsteils 14 durch eine Schweißnaht 15 verbunden und auf den Kern 11 ausgerichtet. Andererseits ist auch der Ventilschließkörper 13 mit dem dem Anker 12 abgewandten Ende des Verbindungsteils 14 z.B. mit einer Schweißnaht 16 fest verbunden. Die Magnetspule 10 umgibt den Kern 11, der das sich durch die Magnetspule 10 umschließende Ende eines nicht näher gekennzeichneten Brennstoffeinlaßstutzens, der der Zufuhr des mittels des Ventils zuzumessenden Mediums, hier Brennstoff, dient, darstellt.

Mit dem unteren Ende des Kerns 11 sowie mit dem Ventilsitzträger 1 ist konzentrisch zur Ventillängsachse 2 dicht ein rohrförmiges, metallenes Zwischenteil 19 beispielsweise durch Schweißen verbunden. In das stromabwärts liegende, dem Kern 11 abgewandte Ende des Ventilsitzträgers 1 ist in der konzentrisch zur Ventillängsachse 2 verlaufenden Längsbohrung 3 ein zylinderförmiger Ventilsitzkörper 25 durch Schweißen dicht montiert. Der erfindungsgemäß ausgeformte Ventilsitzkörper 25 weist dem Kern 11 zugewandt einen festen Ventilsitzbereich 26 auf.

Die Magnetspule 10 ist von wenigstens einem beispielsweise als Bügel ausgebildeten, als ferromagnetisches Element dienenden Leitelement 30 in Umfangsrichtung wenigstens teilweise umgeben, das mit seinem einen Ende an dem Kern 11 und mit seinem anderen Ende an dem Ventilsitzträger 1 anliegt und mit diesen z.B. durch Schweißen, Löten oder eine Klebeverbindung verbunden ist.

Zur Führung des Ventilschließkörpers 13 während der Axialbewegung dient ein Führungsbereich 31 einer Durchgangsöffnung 32 des Ventilsitzkörpers 25. Der Ventilsitzbereich 26 stellt ebenfalls einen Bereich der Durchgangsöffnung 32 dar, der sich beispielsweise in stromabwärtiger Richtung unmittelbar an den Führungsbereich 31 anschließt. An seiner einen, dem Ventilschließkörper 13 abgewandten unteren Stirnseite 33 ist der Ventilsitzkörper 25 mit einer z.B. topfförmig ausgebildeten Spritzlochscheibe 34 konzentrisch und fest verbunden. Die Verbindung von Ventilsitzkörper 25 und Spritzlochscheibe 34 erfolgt beispielsweise durch eine umlaufende und dichte, z.B. mittels eines Lasers ausgebildete Schweißnaht 45. Durch diese Art der Montage ist die Gefahr einer unerwünschten Verformung der Spritzlochscheibe 34 im Bereich seiner wenigstens einen, beispielsweise vier durch Erodieren oder Stanzen ausgeformten Abspritzöffnungen 46 vermieden. In vorteilhafter Weise sollte die Befestigung der Spritzlochscheibe 34 am Ventilsitzkörper 25 erfolgen bevor die Feinbearbeitung des Ventilsitzkörpers 25 vorgenommen wird, die im folgenden noch näher beschrieben ist.

Die Einschubtiefe des aus Ventilsitzkörper 25 und Spritzlochscheibe 34 bestehenden Ventilsitzteils in die Längsbohrung 3 bestimmt u.a. die Einstellung des Hubs der Ventilnadel 6, da die eine Endstellung der Ventilnadel 6 bei nicht erregter Magnetspule 10 durch die Anlage des Ventilschließkörpers 13 am Ventilsitzbereich 26 festgelegt ist. Die andere Endstellung der Ventilnadel 6 wird bei erregter Magnetspule 10 beispielsweise durch die Anlage einer oberen Stirnseite 22 des Ankers 12 an einer unteren Stirnseite 35 des Kerns 11 festgelegt. Der Weg zwischen diesen beiden Endstellungen der Ventilnadel 6 stellt den Hub dar.

Der kugelförmige Ventilschließkörper 13 wirkt mit der sich in Strömungsrichtung kegelstumpfförmig verjüngenden Fläche des Ventilsitzbereiches 26 des Ventilsitzkörpers 25 zusammen. Der unmittelbare Ventilsitz kann auch durch einen gegenüber der kegelstumpfförmig ausgebildeten Fläche geringfügig erhabenen und schmalen Ringsitzbereich 26' gebildet werden. Der Ringsitzbereich 26' ragt in einem solchen Falle ca. 50 bis 100µm über den Ventilsitzbereich 26 hinaus. Der Führungsbereich 31 weist mehrere Strömungsdurchlässe 27 auf, die eine Strömung des Mediums in Richtung zum Ventilsitz 26, 26' des Ventilsitzkörpers 25 ermöglichen.

In der Figur 2 ist der Ventilsitzkörper 25 als Einzelbauteil zusammen mit einer sogenannten Masterkugel 130 dargestellt, die bei der Anwendung des erfindungsgemäßen Herstellverfahrens zur Feinbearbeitung als Bearbeitungswerkzeug zum Einsatz kommt. Die Masterkugel 130 ist dabei beispielsweise an einem stangenförmigen, rotierenden Werkzeugaufnahmekörper 129 befestigt, der in vergleichbarer Form z.B. aus der DE-OS 196 02 068 bekannt ist. Die Durchgangsöffnung 32 im Ventilsitzkörper 25 weist mehrere verschiedenartig ausgebildete Abschnitte oder Bereiche auf, die sich axial aneinander anschließen. Die wesentlichen Bereiche der Durchgangsöffnung 32 sind dabei ein sich z.B. in stromabwärtiger Richtung verjüngender Einströmbereich 47, ein mittlerer Öffnungsbereich 48, der einen größeren Innendurchmesser besitzt als der Durchmesser des kugelförmigen Ventilschließkörpers 13 bzw. der Masterkugel 130, der Führungsbereich 31, der Ventilsitzbereich 26 bzw. Ringsitzbereich 26' sowie ein Austrittsbereich 49. Während die Bereiche 47, 48, 26 bzw. 26' und 49 über ihren Umfang gleichförmig umlaufend ausgebildet sind, ist der Führungsbereich 31 durch eine über seinen Umfang alternierende Abfolge von stegartigen Führungsabschnitten 51 und kanalartigen Strömungsdurchlässen 27 gekennzeichnet. Diese zuvor beschriebene Kontur der inneren Durchgangsöffnung 32 sowie die ansonsten weitgehend zylinderförmige Außenkontur werden in bekannter Weise durch entsprechendes Urformen und Massivumformen (z.B. Kaltverformung, Kaltpressen; optional Härten) erzeugt.

Die abschließende Feinbearbeitung des Ventilsitzbereiches 26 sowie der Führungsabschnitte 51 im Führungsbereich 31 wird erfindungsgemäß mit der Masterkugel 130 gleichzeitig vorgenommen. Die sehr exakt fertigbare und sehr harte Masterkugel 130 mit einer idealen Kugelform hat dabei einen geringfügig größeren Durchmesser als der später mit dem Ventilsitz 26, 26' zusammenwirkende Ventilschließkörper 13. Bei der Feinbearbeitung des Ventilsitzkörpers 25 mit der Masterkugel 130 handelt es sich um Honen (Kugelhonen) bzw. Feinschleifen oder Läppen, wobei feinstkörnige Honöle, Läppasten oder Schleifpasten zum Einsatz kommen, mit denen minimale Materialabträge an den gewünschten Stellen im Ventilsitzkörper 25 erzielbar sind. Mit dieser Bearbeitungstechnologie werden gewünschte minimale Wölbungen an den Führungsabschnitten 51 erzeugt, die einen Radius aufweisen, der dem Radius der Masterkugel 130 entspricht. In vorteilhafter Weise sind die Führungsabschnitte 51 von vornherein in axialer Richtung und in Umfangsrichtung sehr kurz und schmal ausgeführt, so daß diese optimal exakt mit der Masterkugel 130 bearbeitet werden können.

Die Führungsabschnitte 51 liegen dabei in idealer Weise in axialer Richtung betrachtet im Bereich des Kugeläquators 52, 52' der Masterkugel 130 bzw. des später dort angeordneten Ventilschließkörpers 13, wobei die Führungsabschnitte 51 beispielsweise in stromabwärtiger Richtung gesehen minimal vor dem Kugeläquator 52, 52' dem Öffnungsbereich 48 folgend beginnen. Der Kugeläquator 52' des Ventilschließkörpers 13 ist in Figur 1 angegeben. Die Führungsabschnitte 51 erstrecken sich in axialer Richtung dem Ventilsitzbereich 26, 26' abgewandt so weit, daß sie nur maximal 150µm über den Kugeläquator 52' des Ventilschließkörpers 13 bei an dem Ventilsitzbereich 26, 26' anliegendem Ventilschließkörper 13 ragen. Zwischen den einzelnen Führungsabschnitten 51 erstrecken sich Strömungsdurchlässe 27, die einen jeweiligen radial äußeren Durchlaßgrund 54 z.B. mit dem Radius des Öffnungsbereichs 48 als Fortsetzung dessen haben. Wie die Figuren 3 und 4 als Draufsichten auf den Ventilsitzkörper 25 verdeutlichen, ist es sinnvoll, fünf Führungsabschnitte 51 und fünf Strömungsdurchlässe 27 im Führungsbereich 31 abwechselnd über den Umfang vorzusehen. Jedoch sind auch anderszahlige Ausführungen denkbar, wobei drei Führungsabschnitte 51 auf jeden Fall vorhanden sein sollen. Die Draufsicht auf den Ventilsitzkörper 25 in der Figur 4 soll vor allen Dingen die Berührungsstellen des hier nicht gezeigten Ventilschließkörpers 13 im Bereich des Ventilsitzes 26, 26' bzw. an den Führungsabschnitten 51 im Ventilsitzkörper 25 verdeutlichen, wobei mit den verwendeten Schwärzungen keine maßstäbliche Kenntlichmachung vorliegt.

Mit Hilfe der sehr exakt geformten Masterkugel 130 erfolgt also die gleichzeitige Feinbearbeitung der Dicht- und Führungsfunktionen ausübenden Bereiche 26, 26', 51 des Ventilsitzkörpers 25. Bei der Anwendung des Kugelhonens bzw. des Feinschleifens oder des Läppens mit der Masterkugel 130 werden die unmittelbare Dichtfläche, im in Figur 2 dargestellten Ausführungsbeispiel also der geringfügig erhabene Ringsitzbereich 26', sowie die Führungsabschnitte 51 exakt der Form der Masterkugel 130 bzw. des minimal kleineren Ventilschließkörpers 13 angepaßt. In die axial sehr kurzen Führungsabschnitte 51 wird dabei mit der Masterkugel 130 deren Wölbung übertragen, so daß letztlich geringfügig gewölbte Führungsabschnitte 51 am dem Ventilsitzbereich 26 abgewandten Ende des Führungsbereichs 31 vorliegen. Mit der oben beschriebenen Bearbeitungstechnologie werden in vorteilhafter Weise Rundlaufgenauigkeiten erreicht, wie sie bei bekannten Kegel/Kugel-Dichtsitzanordnungen mit vergleichbar geringem Aufwand nicht erzielbar sind. Dieses Bearbeitungsverfahren gewährleistet fast ideale Rundheiten im Ventilsitzbereich 26 mit Abweichungen (Rundheitstoleranzen) von nur 0,5µm oder weniger.

## Patentansprüche

1. Verfahren zur Herstellung eines Ventilsitzkörpers mit einem Ventilsitz für ein Brennstoffeinspritzventil mit den Verfahrensschritten
- Herstellen eines eine zylinderförmige Außenkontur aufweisenden Ventilsitzkörpers (25),
- Einbringen einer Durchgangsöffnung (32) im Inneren des Ventilsitzkörpers (25) wenigstens mit einem Einström- oder Öffnungsbereich (47, 48), einem Führungsbereich (31) und einem Ventilsitzbereich (26, 26'),
- Ausformen des Ventilsitzbereichs (26) als kegelstumpfförmigen Abschnitt der Durchgangsöffnung (32),
- Ausformen des Führungsbereichs (31) mit über dessen Umfang abwechselnd angeordneten stegartigen Führungsabschnitten (51) und kanalartigen Strömungsdurchlässen (27), **gekennzeichnet durch** gleichzeitige Feinbearbeitung aller Führungsabschnitte (51) und des Ventilsitzbereichs (26, 26') mittels einer ein Bearbeitungswerkzeug darstellenden Masterkugel (130).

2. Verfahren nach Anspruch 1, **dadurch gekennzeichnet, daß** die Feinbearbeitung mit Hilfe der Masterkugel (130) mittels Kugelhonen erfolgt.

3. Verfahren nach Anspruch 1, **dadurch gekennzeichnet, daß** die Feinbearbeitung mit Hilfe der Masterkugel (130) mittels Feinschleifen erfolgt.

4. Verfahren nach Anspruch 1, **dadurch gekennzeichnet, daß** die Feinbearbeitung mit Hilfe der Masterkugel (130) mittels Läppen erfolgt.

5. Verfahren nach einem der vorhergehenden Ansprüche, **dadurch gekennzeichnet, daß** die Masterkugel (130) einen Durchmesser hat, der geringfügig größer ist als der Durchmesser eines später mit dem Ventilsitzbereich (26, 26') zusammenwirkenden kugelförmigen Ventilschließkörpers (13).

6. Verfahren nach einem der vorhergehenden Ansprüche, **dadurch gekennzeichnet, daß** an dem kegelstumpfförmigen Ventilsitzbereich (26) ein erhabener Ringsitzbereich (26') angeformt wird.

7. Verfahren nach Anspruch 6, **dadurch gekennzeichnet, daß** der Ringsitzbereich (26') zwischen 50 und 100µm erhaben gegenüber dem Ventilsitzbereich (26) ausgebildet ist.

8. Verfahren nach einem der vorhergehenden Ansprüche, **dadurch gekennzeichnet, daß** in die Führungsabschnitte (51) mit der Masterkugel (130) deren Wölbung übertragen wird, so daß letztlich geringfügig gewölbte Führungsabschnitte (51) am dem Ventilsitzbereich (26) abgewandten Ende des Führungsbereichs (31) vorliegen.

9. Brennstoffeinspritzventil mit einer Ventillängsachse (2), mit einem Aktor (10, 11, 12), mit dem eine Ventilnadel (6) axial bewegbar ist, wobei die Ventilnadel (6) wenigstens einen kugelförmigen Ventilschließkörper (13) umfaßt, und mit einem Ventilsitzkörper (25), der eine Durchgangsöffnung (32) im Inneren besitzt, wobei die Durchgangsöffnung (32) in stromabwärtiger Richtung wenigstens einen Einström- oder Öffnungsbereich (47, 48), einen Führungsbereich (31) und einen Ventilsitzbereich (26, 26') aufweist, und der Ventilschließkörper (13) mit dem Ventilsitzbereich (26, 26') zusammenwirkt, wobei der Führungsbereich (31) mehrere in Umfangsrichtung durch Strömungsdurchlässe (27) unterbrochene Führungsabschnitte (51) besitzt, **dadurch gekennzeichnet, daß** die Führungsabschnitte (51) sich in axialer Richtung dem Ventilsitzbereich (26, 26') abgewandt so weit erstrecken, daß sie nur maximal 150µm über den Kugeläquator (52') des Ventilschließkörpers (13) bei an dem Ventilsitzbereich (26, 26') anliegendem Ventilschließkörper (13) ragen.

10. Brennstoffeinspritzventil nach Anspruch 9, **dadurch gekennzeichnet, daß** die Führungsabschnitte (51) eine geringe Wölbung mit einem Radius aufweisen, der weitgehend dem Radius des Ventilschließkörpers (13) entspricht.

## Claims

1. Method for producing a valve-seat body with a valve seat for a fuel injection valve by means of the method steps
- production of a valve-seat body (25) having a cylindrical outer contour,
- introduction of a passage orifice (32) in the interior of the valve-seat body (25), at least with an inflow or opening region (47, 48), with a guide region (31) and with a valve-seat region (26, 26'),
- shaping of the valve-seat region (26) as a frustoconical portion of the passage orifice (32),
- shaping of the guide region (31) with web-like guide portions (51) arranged alternately over its circumference and with channel-like flow passages (27),
**characterized by**
a simultaneous precision machining of all the guide portions (51) and of the valve-seat region (26, 26') by means of a master sphere (130) constituting a machine tool.

2. Method according to Claim 1, **characterized in that** precision machining with the aid of the master sphere (130) is carried out by means of spherical honing.

3. Method according to Claim 1, **characterized in that** the precision machining with the aid of the master sphere (130) is carried out by means of precision grinding.

4. Method according to Claim 1, **characterized in that** the precision machining with the aid of the master sphere (130) is carried out by means of lapping.

5. Method according to one of the preceding claims, **characterized in that** the master sphere (130) has a diameter which is slightly larger than the diameter of a spherical valve-closing body (13) subsequently cooperating with the valve-seat region (26, 26').

6. Method according to one of the preceding claims, **characterized in that** a raised annular seat region (26') is integrally formed on the frustoconical valve-seat region (26).

7. Method according to Claim 6, **characterized in that** the annular seat region (26') is designed to be raised between 50 and 100 µm in relation to the valve-seat region (26).

8. Method according to one of the preceding claims, **characterized in that** the curvature of the guide portions (51) is transmitted to these by means of the master sphere (130), so that, ultimately, slightly curved guide portions (51) are present at that end of the guide region (31) which faces away from the valve-seat region (26).

9. Fuel injection valve with a valve longitudinal axis (2), with an actuator (10, 11, 12), by means of which a valve needle (6) is capable of being moved axially, the valve needle (6) comprising at least one spherical valve-closing body (13), and with a valve-seat body (25) which possesses a passage orifice (32) in the interior, the passage orifice (32) having, in the downstream direction, at least an inflow or opening region (47, 48), a guide region (31) and a valve-seat region (26, 26'), and the valve-closing body (13) cooperating with the valve-seat region (26, 26'), the guide region (31) possessing a plurality of guide portions (51) interrupted in the circumferential direction by flow passages (27), **characterized in that** the guide portions (51) extend, facing away from the valve-seat region (26, 26'), in the axial direction to an extent such that they project only at most 150 µm above the sphere equator (52') of the valve-closing body (13) when the valve-closing body (13) bears on the valve-seat region (26, 26').

10. Fuel injection valve according to Claim 9, **characterized in that** the guide portions (51) have a low curvature with a radius which corresponds essentially to the radius of the valve-closing body (13).

## Revendications

1. Procédé de fabrication d'un corps de siège de soupape comprenant un siège de soupape pour un injecteur de carburant selon les étapes de procédé suivantes :
- on réalise un corps de siège de soupape (25) ayant un contour extérieur cylindrique,
- on réalise un orifice de passage (32) à l'intérieur du corps formant siège de soupape (25) au moins avec une zone d'entrée ou d'ouverture (47, 48), une zone de guidage (31) et une zone formant siège de soupape (26, 26'),
- on forme la zone de siège de soupape (26) comme segment tronconique dans l'orifice de passage (32),
- on forme la zone de guidage (31) avec des segments de guidage en forme de nervures (51) qui alternent à la périphérie et des passages en forme de canaux (27),
**caractérisé en ce qu'**
on effectue un usinage de précision simultané de tous les segments de guidage (51) et de la zone formant siège de soupape (26, 26') à l'aide d'une bille maître (130) constituant un outil.

2. Procédé selon la revendication 1,
**caractérisé en ce que**
l'usinage de précision est fait à l'aide de la bille maître (130) par honage avec une bille.

3. Procédé selon la revendication 1,
**caractérisé en ce que**
l'usinage de précision se fait avec la bille maître (130) par un polissage fin.

4. Procédé selon la revendication 1,
**caractérisé en ce que**
l'usinage de précision avec la bille maître (130) se fait par rodage.

5. Procédé selon l'une des revendications précédentes,
**caractérisé en ce que**
la bille maître (130) a un diamètre légèrement supérieur au diamètre d'un organe d'obturation de soupape (13) de forme sphérique qui coopéra ultérieurement avec la zone formant siège de soupape (26, 26').

6. Procédé selon l'une des revendications précédentes,
**caractérisé par**
une zone formant siège annulaire (26'), relevée, réalisée sur la zone de siège de soupape (26) tronconique.

7. Procédé selon la revendication 6,
**caractérisé en ce que**
la zone de siège annulaire (26') est relevée par rapport à la zone formant siège de soupape (26) d'une hauteur comprise entre 50 et 100 µm.

8. Procédé selon l'une des revendications précédentes
**caractérisé en ce que**
dans les segments de guidage (51), on réalise la courbure avec la bille maître (130) pour finalement réaliser des segments de guidage (51) légèrement bombés sur l'extrémité de la zone de guidage (31) à l'opposé de la zone formant siège de soupape (26).

9. Injecteur de carburant ayant un axe longitudinal (2) avec un actionneur (10, 11, 12) qui déplace axialement une aiguille (6), cette aiguille (6) ayant au moins un organe d'obturation (13) de forme sphérique, et avec un corps formant siège de soupape (25) muni d'un orifice traversant (32), ayant dans la direction aval, au moins une zone d'entrée ou d'ouverture (47, 48), une zone de guidage (31) et une zone formant siège de soupape (26, 26'), l'organe d'obturation (13) coopèrant avec la zone formant siège de soupape (26, 26'), et
la zone de guidage (31) ayant plusieurs segments de guidage (51) interrompus dans la direction périphérique par des passages d'écoulement (27),
**caractérisé en ce que**
les segments de guidage (51) s'étendent dans la direction axiale, à l'opposé de la zone formant siège de soupape (26, 26') pour ne dépasser au maximum que de 150 µm au-delà de l'équateur (52') de la bille formée par l'organe d'obturation de soupape (13), lorsque l'organe d'obturation (13) est appliqué contre la zone formant siège de soupape (26, 26').

10. Injecteur de carburant selon la revendication 9,
**caractérisé en ce que**
les segments de guidage (51) ont une forme légèrement bombée avec un rayon qui correspond dans une très large mesure au rayon de l'organe d'obturation de soupape (13).
